# EUROPÄISCHE PATENTSCHRIFT

(11) **EP 0 831 174 B1**
(45) Veröffentlichungstag und Bekanntmachung des Hinweises auf die Patenterteilung: **06.11.2002**
(21) Anmeldenummer: 97112834.3
(22) Anmeldetag: 25.07.1997
(51) Int. Cl.: D21F 1/66, D21D 1/40

(54) **Verfahren und Vorrichtungen zum Entwässern einer Faserstoffsuspension**
Process and apparatus for dewatering a fibre suspension
Procédé et dispositif pour la déshydratation d'une suspension fibreuse

(30) Priorität: 30.08.1996 DE 19635202
(43) Veröffentlichungstag der Anmeldung: 25.03.1998
(73) Patentinhaber: Voith Sulzer Stoffaufbereitung GmbH, 88191 Ravensburg (DE)
(72) Erfinder: Gommel, Axel, 88212 Ravensburg (DE); Schneid, Josef, 88267 Vogt (DE); Holik, Herbert, 88213 Ravensburg (DE)

(56) Entgegenhaltungen:
- WO-A-96/08600
- FR-A- 1 252 408
- FR-A- 2 384 061
- US-A- 4 750 340
- US-A- 5 167 770

## Beschreibung

Die Erfindung betrifft ein Verfahren zum Entwässern einer Faserstoffsuspension gemäß dem Oberbegriff des Anspruchs 1 sowie Entwässerungsvorrichtungen gemäß den Oberbegriffen der Ansprüche 12, 24 und 25.

WO 96/08660 beschreibt eine Vorrichtung, mit der ein Verfahren dieser Art durchführbar ist. Diese Vorrichtung enthält eine antreibbare Saugwalze mit durchlässiger Oberfläche, welche von einem undurchlässigen Kunststoffband auf einem Teil ihres Umfangs umgeben ist. Die Suspension wird zwischen diese beiden Flächen eingegeben und entwässert.

Bei Verfahren dieser Art wird normalerweise angestrebt, eine möglichst gute Entwässerung bei möglichst hohem Durchsatz zu erreichen. Diesem Ziel steht beim genannten Stand der Technik die Tatsache im Wege, daß das undurchlässige Band im wichtigen ersten Teil der Entwässerungszone lediglich die Entwässerung nach einer Seite hin gestattet, wobei hier noch infolge der Zentrifugalkräfte ein recht beträchtlicher Unterdruck an der Saugwalze erforderlich ist.

Ein weiterer Nachteil dieser Vorrichtung besteht darin, daß sich an der stillstehenden und undurchlässigen Siebfläche beim Betrieb Feststoffe anstauen können, die sehr schnell zu Klumpen führen und die den Betrieb der ganzen Vorrichtung empfindlich stören. Eine Reinigung ist während des Betriebes nicht möglich.

Der Erfindung liegt die Aufgabe zugrunde, ein Verfahren sowie Entwässerungsvorrichtungen der eingangs genannten Art zu schaffen und derart zu gestalten, daß eine gute Entwässerungsleistung bei hoher Betriebssicherheit erzielt wird.

Diese Aufgabe wird durch die Kennzeichen des Anspruchs 1 erfüllt.

Mit Hilfe dieser Maßnahmen kann bereits in der initialen Entwässerungsstrecke, also dort, wo die Suspension zwischen die konvergierenden Flächen eingeführt wird, eine sehr wirksame Entwässerung erreicht werden. Diese wird weiter unterstützt dadurch, daß - wie an sich bekannt - die beiden konvergierenden Flächen relativ zueinander bewegt werden, wodurch sich ein Scherfeld in der Suspensionsschicht bildet. Zudem ist durch Wahl der Geschwindigkeiten sowohl der genannten Flächen als auch der eintreffenden Suspension die Steuerung des Entwässerungseffektes in der gewünschten Weise möglich.

Der aus der Faserstoffsuspension gewonnene, mehr oder minder trockene Stoff liegt in Bahnform vor, gegebenenfalls auch in Form von Faserstoffröllchen, deren Achse beim Entstehen quer zur Bewegungsrichtung der Flächen verläuft und die einen Durchmesser zwischen unter einem Millimeter und mehreren Millimetern haben können.

Bei der Erfindung wird ein weiterer Vorteil erzielt, da nämlich so gut wie keine Reinigungsprobleme in dem Bereich der konvergierenden Flächen entstehen. Diese sind im wesentlichen durchlässig ausgebildet und können bei Betrieb laufend frei gespült werden. Eine dieser Flächen kann völlig still stehen, d.h. überhaupt keine translatorische Bewegung ausführen, sie kann aber auch mit einer variablen Geschwindigkeit, z.B. Kriechgeschwindigkeit bewegt werden, um z.B. den Verschleiß zu vergleichmäßigen oder in Extremfällen doch eine Reinigung vornehmen zu können.

Bei der konkreten Ausführung des Verfahrens ergibt sich eine Mehrzahl von Variationsmöglichkeiten. Im folgenden wird zunächst erklärt, wie die Relativgeschwindigkeit zwischen den beiden konvergierenden Flächen erzeugt werden kann und welche Wirkungen damit verbunden sind. Bekanntlich wird die Suspension mit einer Strömungsgeschwindigkeit in eine solche Entwässerungsvorrichtung eingeführt, wobei die Strömungsgeschwindigkeit u.a. die Suspensionsmenge bestimmt, die auf der Maschine in einer bestimmten Zeit entwässert werden kann. In der Praxis gibt man für mindestens eine der diese Suspension berührenden Flächen eine Geschwindigkeit in Stromrichtung (stromabwärts) vor, die mit einer gewissen Abweichung der Strömungsgeschwindigkeit der Suspension am Einlauf entspricht. Bei Wahl dieser Differenzgeschwindigkeit ergeben sich bereits Einflußmöglichkeiten auf den Entwässerungseffekt der Maschine. Dabei sollen sich die beiden konvergierenden Flächen mit Relativgeschwindigkeit aneinander vorbeibewegen. Eine einfache Realisierung ist die, eine Fläche still zu halten. Vorteile können sich aber ergeben, wenn auch die zweite Fläche absolut gesehen mit einer geringen Geschwindigkeit (Kriechgeschwindigkeit) bewegt wird, was etwa verschleißtechnisch günstiger ist und auch die Möglichkeit bietet, während des Betriebes beide Flächen zu reinigen. Bei hoher Maschinengeschwindigkeit bewegt sich die zweite Fläche noch schneller, je nachdem wie es die gewünschte Relativgeschwindigkeit erfordert.

Ferner hat auch die Oberfläche, mit der die Suspension in Berührung kommt, Einfluß auf die Wirkung des Verfahrens. Infolge der Relativbewegung der beiden Kontaktflächen neigt die sich dazwischen befindende Suspension zur Röllchenbildung, was in vielen Fällen auch gewünscht wird. Durch Auswahl dieser Oberflächen kann die Röllchenbildung ohne weiteres auch gesteuert werden, damit sie z.B. stark genug ist, um die Entwässerung zu begünstigen, aber nicht so stark, um z.B. unerwünschte Verklumpungen oder Verschleiß zu erzeugen.

Die unabhängigen Ansprüche 12, 24 und 25 betreffen Entwässerungsvorrichtungen zur Durchführung des erfindungsgemäßen Verfahrens.

Vorteilhafte Weiterbildungen der Erfindung sind in den Unteransprüchen enthalten.
- Fig. 1: Entwässerungsvorrichtung zur Durchführung des Verfahrens, schematisch in Seitenansicht;
- Fig. 2: Variante des in Fig. 1 gezeigten Gegenstandes;
- Fig. 3: Variante des in Fig. 2 gezeigten Gegenstandes;
- Fig. 4: Entwässerungsvorrichtung mit gekrümmtern Schuh;
- Fig. 5: Entwässerungsvorrichtung mit Saugzylinder;
- Fig. 6: Entwässerungsvorrichtung mit geteiltem Außensieb;
- Fig. 7: Detail: Siebvariante;
- Fig. 8: Detail: spezielle Anpreßvorrichtung;
- Fig. 9: Detail: ebene Entwässerungsfläche;
- Fig. 10: Detail: Entwässerungsfläche mit Druckleisten;
- Fig. 11: Entwässerungsvorrichtung mit unten liegendem Außensieb.

Fig. 1 zeigt anhand einer schematisch dargestellten Entwässerungsvorrichtung die Vorgehensweise bei der Ausführung des Verfahrens. Bei der dargestellten Entwässerungsvorrichtung ist eine der konvergierenden Flächen durch eine innere gekrümmte Fläche 2 gebildet, die zu einem Zylinder 4 gehört. Dieser Zylinder 4 rotiert in Umfangsrichtung (Pfeil R), und zwar mit einer Geschwindigkeit, die mit einer gewissen Abweichung der Geschwindigkeit entspricht, mit der die Suspension S aus dem Stoffauflauf 3 austritt. Die zweite konvergierende Fläche ist die äußere gekrümmte Fläche 2, hier durch ein Sieb 6 gebildet, das an beiden Enden eingespannt ist, sich also in Umfangsrichtung praktisch nicht bewegt. Beide gekrümmten Flächen 1 und 2 sind mit Öffnungen 5 bzw. 7 versehen, welche hier nur exemplarisch angedeutet sind. Die Suspension S wird zwischen die beiden gekrümmten Flächen 1 und 2 eingeführt und entwässert, wobei sich diese in der bereits erwähnten Weise relativ zueinander bewegen. Die Suspension wird nach beiden Seiten entwässert, was durch Pfeile W1 und W2 angedeutet ist. Die entwässerte Suspension S' fällt in einen Auffangbehälter. Falls erforderlich, kann sie auch mit einem Schaber 9 von dem Zylinder 4 abgenommen werden.

Der wesentliche Unterschied der Vorrichtung in Fig. 2 und in Fig. 1 liegt darin, daß das Sieb 6 als Endlosschlaufe ausgebildet ist. Dadurch ergibt sich die Möglichkeit, dieses Sieb entweder mit einer Kriechgeschwindigkeit laufen zu lassen, um - wie bereits erwähnt - es zu reinigen (z.B. mit Sprührohr 8) oder seinen Verschleiß zu vergleichmäßigen oder es ist auch möglich, die Geschwindigkeit dieses Siebes so zu wählen, daß sie in etwa der Geschwindigkeit der einströmenden Suspension S entspricht. In diesem Fall kann der Zylinder 4 still stehen oder seinerseits mit einer angepaßten Geschwindigkeit bewegt werden. Wenn der Zylinder 4 bewegt wird, erhält er auch einen hier nicht gezeichneten Antrieb. Dann kann er vorteilhaft durch ein Sprührohr 8' gereinigt werden.

Eine Variante der in Fig. 2 gezeigten Vorrichtung stellt Fig. 3 dar, und zwar wird das Sieb 6 zusätzlich zwischen zwei Preßwalzen 10 geführt, um den Entwässerungseffekt zu steigern. Eine dieser Preßwalzen kann zur Abnahme des eingedickten Stoffes dienen. Bezüglich der Relativbewegung gilt das zu Fig. 2 bereits Gesagte.

Fig. 4 erläutert eine Variante des Verfahrens anhand einer weiteren Entwässerungsvorrichtung, bei der zwar beide konvergierenden Flächen gekrümmt sind, aber die innere gekrümmte Fläche 2 durch einen gekrümmten Schuh 11 gebildet wird. Dieser Schuh 11 steht im Raume still, und die Relativbewegung wird durch ein umlaufendes Sieb 6, ähnlich wie bereits erläutert, ermöglicht. Natürlich kann dieser Schuh 11 auch unter Unterdruck stehen. Vorteilhaft, aber nicht unbedingt erforderlich, ist eine zusätzliche Anpressung durch die Preßwalze 12. Diese wird mit einer Kraft (Pfeil) gegen das Sieb 6 in Richtung Schuh 11 angedrückt und erhöht dadurch die Entwässerungsleistung der Vorrichtung. Die Preßwalze 12 kann glatt, befilzt oder auch mit Öffnungen versehen sein. An ihrer Stelle kann auch ein Preßschuh verwendet werden.

Auch bei der Verwendung von einem Zylinder kann es von Vorteil sein, einen Unterdruck in der Entwässerungszone zu verwenden, was in Fig. 5 dargestellt ist. In diesem Falle sind innerhalb des Zylinders 4 zwei mit unterschiedlichem Druck beaufschlagbare Saugkammern 12 und 12' gezeigt. Die Anzahl dieser Kammern ist von den Anforderungen abhängig und ihre Auswahl dem Fachmann überlassen. Diese Fig. 5 zeigt weiterhin eine Möglichkeit, den Austrag der entwässerten Suspension S' zu verbessern, nämlich indem von innen Überdruck durch einen entsprechenden Blaskasten 13 angelegt wird. Der Vollständigkeit halber sei angemerkt, daß die bisher erwähnten Variationsmöglichkeiten bezüglich der äußeren gekrümmten Fläche auch bei der in den Fig. 3 und 4 gezeigten Ausführungsform bestehen.

Es kann durchaus von Vorteil sein, die Entwässerungszone in mindestens zwei Abschnitte zu unterteilen, in denen eine der gekrümmten Flächen unterschiedliche Krümmungen und/oder Winkel hat. Eine solche Maßnahme ist in der Fig. 6 angedeutet am Beispiel eines steifen, die äußere gekrümmte Fläche bildenden Siebes, welches aus zwei Teilen 6' und 6" besteht, die mit einem Gelenk 14 miteinander verbunden sind. Dieses Gelenk kann in speziellen Fällen auch verschiebbar gestaltet werden, so daß sich die Grenze der beiden Bereiche, die zu den jeweiligen Teilen 6, 6' des Siebes gehören, ändern läßt. Die Unterteilung kann auch so vorgenommen werden, daß mehr als zwei Bereiche entstehen. Werden anstelle der hier gezeigten steifen Siebe biegeschlaffe Siebe verwendet, so ist das ohne weiteres möglich, da sie jeweils an einem Ende gespannt werden können, wobei die Siebspannung mit Vorteil unterschiedlich sein kann. Die Siebe werden dann an einer fixierbaren Linie, die z.B. durch eine Befestigungsstange gebildet sein kann, verbunden. Auch die Befestigungsstange könnte wiederum verschiebbar sein.

Fig. 7 zeigt den Teil eines Siebes, das bei der Durchführung des Verfahrens Verwendung finden kann an einer Fläche, die im Raume nicht bewegt wird. In einem solchen Falle können Zonen mit verschiedener Siebmaschenweite vorgesehen sein, wobei in der Regel die Siebmaschenweite oder Webart, in Stromrichtung der Suspension gesehen, gröber wird. Die Struktur der Siebe ist übertrieben gezeichnet, um sie zu verdeutlichen.

Der Entwässerungseffekt kann noch weiter gesteigert werden, wenn eine spezielle Anpreßvorrichtung 20, wie in Fig. 8 dargestellt, verwendet wird. Diese enthält ein Druckelement 21, z.B. einen Luftschlauch, welcher Leisten 22 gegen z.B. ein stehendes, flexibles Sieb 6 drückt. Die Anpreßvorrichtung 20 ist so ausgeführt, daß sich zwischen den Leisten Kammern verschiedenen Druckes bilden, wobei die wechselseitige Beaufschlagung - erst Überdruck mit Luftdruck, dann Unterdruck zum Absaugen des Wassers, dann wieder Überdruck etc. - die Entwässerung fördert. In besonderen Fällen kann zum Überdruck Waschwasser verwendet werden, wenn ein besonderer Wascheffekt gewünscht wird. Dabei würde die Entwässerungsleistung allerdings etwas zurückgehen. Das Druckelement kann auch Druckstöße erzeugen und dadurch die Entwässerung weiter verbessern.

Grundsätzlich läßt sich das Verfahren durchführen, wenn wenigstens eine der konvergierenden Flächen gewölbt ist. Wie Fig. 9 zeigt, kann eine gewölbte Fläche, die dann in derRegel die bewegte Fläche ist, zusammenwirken mit einer ebenen Fläche. Auch so ist eine beidseitige Entwässerung möglich.

Ähnlich wie in Fig. 8, ist in Fig. 10 ein weiterer mit Druckleisten 24 versehener Entwässerungsbereich gezeichnet. Die Druckleisten können z.B., wie hier dargestellt, mit Federn gegen eine durchlässige Fläche angedrückt werden, so daß eine verstärkte Entwässerung stattfindet. Aus Verschleißgründen wird man mit Vorteil die Druckleisten an das nicht oder höchstens im Kriechgang laufende Sieb andrücken. Anstelle von oder zusätzlich zu Druckleisten mit konstanter Andruckkraft können auch Pulsationsvorrichtungen 23 eingesetzt werden, die nicht nur die Entwässerungsleistung erhöhen, sondern auch das Ankleben des Stoffes verhindern helfen.

Fig. 11 zeigt eine ähnliche Vorrichtung wie Fig. 2, allerdings im wesentlichen um 90° gedreht, so daß der Entwässerungsbereich im wesentlichen unterhalb des Zylinders liegt.

In vielen Fällen kann es von Vorteil sein, wenn auf beiden Seiten die konvergierenden Flächen durch flexible Siebe gebildet werden. An sich ist das bei Doppelsiebformern in der Papiermaschine bekannt, wobei diese zueinander allerdings keine nennenswerte Relativgeschwindigkeit haben. Durch diesen zusätzlichen Aufwand wird z.B. die Abnahme der eingedickten Suspension beträchtlich erleichtert.

## Patentansprüche

1. Verfahren zum Entwässern einer Faserstoffsuspension, bei dem die zu entwässernde Suspension als Schicht zwischen zwei konvergierenden Flächen (1, 2) eingeführt wird, wobei sich die beiden Flächen (1, 2) mit einer Relativgeschwindigkeit zueinander bewegen,
**dadurch gekennzeichnet,**
**daß** die Entwässerung nach beiden Seiten der Suspensionsschicht durchgeführt wird.

2. Verfahren nach Anspruch 1,
**dadurch gekennzeichnet,**
**daß** die Faserstoffsuspension in einem Breitstrahl zwischen die beiden konvergierenden Flächen (1, 2) gelangt und dabei eine Geschwindigkeit hat, die der einer dieser Flächen (1, 2) mit einer Abweichung entspricht.

3. Verfahren nach Anspruch 1 oder 2,
**dadurch gekennzeichnet,**
**daß** in der Suspension zwischen den konvergierenden Flächen ein Druck von mindestens 0,01 bar herrscht, der durch die Siebspannung einer durch ein beigeschlaftes Sieb gebildeten Fläche aufgebracht wird.

4. Verfahren nach Anspruch 1, 2 oder 3,
**dadurch gekennzeichnet,**
**daß** die Relativgeschwindigkeit mindestens 18 m/min, beträgt.

5. Verfahren nach Anspruch 1, 2, 3 oder 4,
**dadurch gekennzeichnet,**
**daß** die Relativgeschwindigkeit mindestens 50 m/min. beträgt.

6. Verfahren nach einem der voranstehenden Ansprüche,
**dadurch gekennzeichnet,**
**daß** eine der konvergierenden Flächen (1, 2), in Laufrichtung der anderen konvergierenden Fläche (2, 1) gesehen, still steht.

7. Verfahren nach einem der voranstehenden Ansprüche,
**dadurch gekennzeichnet,**
**daß** eine der konvergierenden Flächen (1, 2) glatt ist und die andere eine reibkrafterhöhende Oberfläche aufweist.

8. Verfahren nach einem der voranstehenden Ansprüche,
**dadurch gekennzeichnet,**
**daß** die beiden konvergierenden Flächen (1, 2) zumindest auf einem Teil des suspensionführenden Bereiches relativ zueinander oszillieren.

9. Verfahren nach Anspruch 8,
**dadurch gekennzeichnet,**
**daß** die beiden konvergierenden Flächen (1, 2) an mehreren Stellen des suspensionführenden Bereiches relativ zueinander oszillieren.

10. Verfahren nach einem der voranstehenden Ansprüche,
**dadurch gekennzeichnet,**
**daß** die eine der zwei konvergierenden Flächen (1, 2) eine äußere gekrümmte Fläche ist und die andere eine innere gekrümmte Fläche.

11. Verfahren nach einem der Ansprüche 1 bis 9,
**dadurch gekennzeichnet,**
**daß** eine der zwei konvergierenden Flächen (1, 2) gekrümmt und die andere eben ist.

12. Entwässerungsvorrichtung zur Durchführung des Verfahrens nach Anspruch 10, welche zwei konvergierende Flächen, die sich mit einer Relativgeschwindigkeit zueinander bewegen sowie Mittel zum Einführen einer zu entwässernden Suspension (S) als Schicht zwischen den konvergierenden Flächen aufweist, wobei eine der zwei konvergierenden Flächen (1, 2) eine äußere gekrümmte Fläche ist und die andere eine innere gekrümmte Fläche, und die mit einem rotierend antreibbaren Zylinder (4) versehen ist, dessen Mantel die innere gekrümmte Fläche bildet und der Öffnungen (5) aufweist,
**dadurch gekennzeichnet,**
**daß** die Entwässerungsvorrichtung mit einem auf einem Teil des Umfanges um diesen Zylinder (4) herumgeführten Sieb (6) versehen ist, das die äußere gekrümmte Fläche (1') bildet, wobei die Suspensionsschicht nach beiden Seiten entwässert wird.

13. Entwässerungsvorrichtung nach Anspruch 12,
**dadurch gekennzeichnet,**
**daß** die Öffnungen (5) in das Innere des Zylinders (4) führen.

14. Entwässerungsvorrichtung nach Anspruch 12,
**dadurch gekennzeichnet,**
**daß** die Öffnungen (5) nicht in das Innere des Zylinders führen sondern blind sind.

15. Entwässerungsvorrichtung nach Anspruch 12,
**dadurch gekennzeichnet,**
**daß** das Sieb (6) biegeschlaff ist.

16. Entwässerungsvorrichtung nach Anspruch 12,
**dadurch gekennzeichnet,**
**daß** das Sieb (6) biegesteif ist.

17. Entwässerungsvorrichtung nach Anspruch 15 oder 16,
**dadurch gekennzeichnet,**
**daß** das Sieb (6), in Laufrichtung des Zylinders gesehen, fest steht.

18. Entwässerungsvorrichtung nach Anspruch 17,
**dadurch gekennzeichnet,**
**daß** das Sieb geteilt ist, indem es, in Laufrichtung betrachtet, aus mindestens zwei Bereichen besteht und daß diese Bereiche unterschiedliche Krümmungen und/oder unterschiedliche Siebspannungen aufweisen können.

19. Entwässerungsvorrichtung nach Anspruch 18,
**dadurch gekennzeichnet,**
**daß** die Teilungslinie, die die beiden Bereiche trennt, verschiebbar ist.

20. Entwässerungsvorrichtung nach Anspruch 16,
**dadurch gekennzeichnet,**
**daß** das Sieb (6) in der Entwässerungsvorrichtung durch ein Gelenk (14) schwenkbar zum Zylinder (4) hin befestigt ist.

21. Entwässerungsvorrichtung nach Anspruch 20,
**dadurch gekennzeichnet,**
**daß** das Sieb (6) mit einstellbarer Kraft gegen den Zylinder (4) gedrückt wird.

22. Entwässerungsvorrichtung nach Anspruch 15, 20 oder 21,
**dadurch gekennzeichnet,**
**daß** das Sieb (6) aus mindestens zwei durch Gelenke miteinander verbundenen Teilen besteht.

23. Entwässerungsvorrichtung nach einem der Ansprüche 17 bis 22,
**dadurch gekennzeichnet,**
**daß** das Sieb (6) Öffnungen (7) hat, die in unterschiedlichen Zonen des Siebes, in Laufrichtung des Zylinders gesehen, unterschiedlich sind.

24. Entwässerungsvorrichtung zur Durchführung des Verfahrens nach Anspruch 10, welche zwei konvergierende Flächen, die sich mit einer Relativgeschwindigkeit zueinander bewegen sowie Mittel zum Einführen einer zu entwässernden Suspension (S) als Schicht zwischen den konvergierenden Flächen aufweist, wobei eine der zwei konvergierenden Flächen (1, 2) eine äußere gekrümmte Fläche ist und die andere eine innere gekrümmte Fläche, und die mit einem Zylinder (4) versehen ist, dessen Mantel die innere gekrümmte Fläche bildet und der Öffnungen (5) aufweist,
**dadurch gekennzeichnet, daß** der Zylinder (4) nicht rotierbar ist, und
daß die Entwässerungsvorrichtung mit einem auf einem Teil des Umfangs um diesen Zylinder (4) herumgeführten biegeschlaffen Endlossieb versehen ist, das die äußere gekrümmte Fläche bildet und in Umfangsrichtung des Zylinders bewegbar ist, wobei die Suspensionsschicht nach beiden Seiten entwässert wird.

25. Entwässerungsvorrichtung zur Durchführung des Verfahrens nach Anspruch 10, welche zwei konvergierende Flächen, die sich mit einer Relativgeschwindigkeit zueinander bewegen sowie Mittel zum Einführen einer zu entwässernden Suspension (S) als Schicht zwischen den konvergierenden Flächen aufweist, wobei eine der zwei konvergierenden Flächen (1, 2) eine äußere gekrümmte Fläche ist und die andere eine innere gekrümmte Fläche, und wobei die äußere gekrümmte Fläche durch ein unlaufend antreibbares Endlossieb gebildet wird,
**dadurch gekennzeichnet,**
**daß** die innere gekrümmte Fläche von einem stillstehenden gekrümmten Schuh (11) gebildet wird, der Öffnungen aufweist, wobei die Suspensionsschicht nach beiden Seiten entwässert wird.

26. Entwässerungsvorrichtung nach Anspruch 24 oder 25,
**dadurch gekennzeichnet,**
**daß** eine der konvergierenden gekrümmten Flächen mit Hilfe einer Preßwalze (12) oder eines Preßschuhes gegen die andere konvergierende Fläche gedrückt wird.

27. Entwässerungsvorrichtung nach Anspruch 26,
**dadurch gekennzeichnet,**
**daß** die Preßwalze (12) eine Filzoberfläche hat.

28. Entwässerungsvorrichtung nach Anspruch 26 oder 27,
**dadurch gekennzeichnet,**
**daß** die Preßwalze (12) an der Berührungsfläche mit der konvergierenden Fläche (1, 2) eine Umfangsgeschwindigkeit hat, die relativ zu der sie berührenden konvergierenden Fläche gegen deren Bewegung gerichtet ist.

29. Entwässerungsvorrichtung nach einem der Ansprüche 12 bis 28,
**dadurch gekennzeichnet,**
**daß** die zu entwässernde Suspension (S) mit Hilfe eines Stoffauflaufes (3) in den Bereich der gekrümmten Flächen in Form eines Breitstrahles eingespritzt wird.

30. Entwässerungsvorrichtung nach einem der Ansprüche 12 bis 28,
**dadurch gekennzeichnet,**
**daß** die zu entwässernde Suspension (S) über ein vorgeschaltetes Bogensieb vorentwässert wird und anschließend in den zwischen den konvergierenden Flächen gebildeten Spalt gelangt.

31. Entwässerungsvorrichtung nach einem der Ansprüch 12 bis 30,
**dadurch gekennzeichnet,**
**daß** mindestens eine Pulsationsvorrichtung (23) vorhanden ist, die an mindestens einer der konvergierenden Flächen oszillierende Druckstöße erzeugt.

## Claims

1. Process for dewatering a fibre suspension, in which the suspension which is to be dewatered is introduced as a layer between two convergent areas (1, 2), wherein the two areas (1, 2) move relative to one another at a relative speed,
**characterised in**
**that** the dewatering is carried out to both sides of the suspension layer.

2. Process according to Claim 1,
**characterised in**
**that** the fibre suspension passes in a wide jet between the two convergent areas (1, 2) at a speed which corresponds to that of one of these areas (1, 2) with a deviation.

3. Process according to Claim 1 or 2,
**characterised in**
**that** there is a pressure of at least 0.01 bar in the suspension between the convergent areas, which pressure is applied by the wire tension of an area which is formed by a wire which is non-resistant to bending.

4. Process according to Claim 1, 2 or 3,
**characterised in**
**that** the relative speed is at least 18 m/min.

5. Process according to Claim 1, 2, 3 or 4,
**characterised in**
**that** the relative speed is at least 50 m/min.

6. Process according to any one of the preceding Claims,
**characterised in**
**that** one of the convergent areas (1, 2) is stationary when viewed in the running direction of the other convergent area (2, 1).

7. Process according to any one of the preceding Claims,
**characterised in**
**that** one of the convergent areas (1, 2) is smooth and the other has a surface which increases the frictional force.

8. Process according to any one of the preceding Claims,
**characterised in**
**that** the two convergent areas (1, 2) oscillate relative to one another, at least over a part of the region which conveys the suspension.

9. Process according to Claim 8,
**characterised in**
**that** the two convergent areas (1, 2) oscillate relative to one another at a plurality of points of the region which conveys the suspension.

10. Process according to any one of the preceding Claims,
**characterised in**
**that** one of the two convergent areas (1, 2) is an outer curved area and the other is an inner curved area.

11. Process according to any one of Claims 1 to 9,
**characterised in**
**that** one of the two convergent areas (1, 2) is curved and the other is plane.

12. Dewatering apparatus for carrying out the process according to Claim 10, which comprises two convergent areas (1, 2), which move relative to one another at a relative speed, as well as means for introducing a suspension (S), which is to be dewatered, as a layer between the convergent areas, wherein one of the two convergent areas (1, 2) is an outer curved area and the other is an inner curved area, and which is provided with a cylinder (4) which can be driven in rotation, the shell of which forms the inner curved area and which comprises openings (5),
**characterised in**
**that** the dewatering apparatus is provided with a wire (6) which is guided around this cylinder (4) over a part of the circumference and which forms the outer curved area (1), wherein the suspension layer is dewatered to both sides.

13. Dewatering apparatus according to Claim 12,
**characterised in**
**that** the openings (5) lead into the interior of the cylinder (4).

14. Dewatering apparatus according to Claim 12,
**characterised in**
**that**, instead of leading into the interior of the cylinder, the openings (5) are dead-ended.

15. Dewatering apparatus according to Claim 12,
**characterised in**
**that** the wire (6) is non-resistant to bending.

16. Dewatering apparatus according to Claim 12,
**characterised in**
**that** the wire (6) is resistant to bending.

17. Dewatering apparatus according to Claim 15 or 16,
**characterised in**
**that**, when viewed in the running direction of the cylinder, the wire (6) is stationary.

18. Dewatering apparatus according to Claim 17,
**characterised in**
**that** the wire is divided in that, when considered in the running direction, it consists of at least two regions, and that these regions may have different curvatures and/or different wire tensions.

19. Dewatering apparatus according to Claim 18,
**characterised in**
**that** the dividing line which divides the two regions is displaceable.

20. Dewatering apparatus according to Claim 16,
**characterised in**
**that** the wire (6) is fastened in the dewatering apparatus by a hinged joint (14) such that it can be pivoted towards the cylinder (4).

21. Dewatering apparatus according to Claim 20,
**characterised in**
**that** the wire (6) is pressed against the cylinder (4) with an adjustable force.

22. Dewatering apparatus according to Claim 15, 20 or 21,
**characterised in**
**that** the wire (6) consists of at least two parts which are connected together by hinged joints.

23. Dewatering apparatus according to any one of Claims 17 to 22,
**characterised in**
**that** the wire (6) has openings (7) which, when viewed in the running direction of the cylinder, are different in different zones of the wire.

24. Dewatering apparatus for carrying out the process according to Claim 10, which comprises two convergent areas, which move relative to one another at a relative speed, as well as means for introducing a suspension (S), which is to be dewatered, as a layer between the convergent areas, wherein one of the two convergent areas (1, 2) is an outer curved area and the other is an inner curved area, and which is provided with a cylinder (4), the shell of which forms the inner curved area and which comprises openings (5),
**characterised in**
**that** the cylinder (4) is not rotatable, and that the dewatering apparatus is provided with a continuous wire which is guided around this cylinder (4) over a part of the circumference, is non-resistant to bending, forms the outer curved area and can be moved in the circumferential direction of the cylinder, wherein the suspension layer is dewatered to both sides.

25. Dewatering apparatus for carrying out the process according to Claim 10, which comprises two convergent areas, which move relative to one another at a relative speed, as well as means for introducing a suspension (S), which is to be dewatered, as a layer between the convergent areas, wherein one of the two convergent areas (1, 2) is an outer curved area and the other is an inner curved area, and wherein the outer curved area is formed by a continuous wire which can be driven in a circulating fashion,
**characterised in**
**that** the inner curved area is formed by a stationary curved shoe (11) comprising openings, wherein the suspension layer is dewatered to both sides.

26. Dewatering apparatus according to Claim 24 or 25,
**characterised in**
**that** one of the convergent curved areas is pressed against the other convergent area by means of a press roll (12) or a press shoe.

27. Dewatering apparatus according to Claim 26,
**characterised in**
**that** the press roll (12) has a felt surface.

28. Dewatering apparatus according to Claim 26 or 27,
**characterised in**
**that** the circumferential speed of the press roll (12) at the area of contact with the convergent area (1, 2), relative to the convergent area which contacts it, is directed opposite to the movement thereof.

29. Dewatering apparatus according to any one of Claims 12 to 28,
**characterised in**
**that** the suspension (S) which is to be dewatered is injected by means of a head-box (3) into the region of the curved areas in the form of a wide jet.

30. Dewatering apparatus according to any one of Claims 12 to 28,
**characterised in**
**that** the suspension (S) which is to be dewatered undergoes preliminary dewatering via an upstream arched wire and then passes into the gap which is formed between the convergent areas.

31. Dewatering apparatus according to any one of Claims 12 to 30,
**characterised in**
**that** it comprises at least one pulsation apparatus (23), which produces oscillating pressure surges at least at one of the convergent areas.

## Revendications

1. Procédé de déshydratation d'une suspension de matière fibreuse, dans lequel la suspension à déshydrater est introduite en tant que couche entre deux surfaces convergentes (1, 2), les deux surfaces (1 2) étant déplacées l'une par rapport à l'autre à une vitesse relative, **caractérisé en ce que** la déshydratation est conduite des deux côtés de la couche en suspension.

2. Procédé selon la revendication 1, **caractérisé en ce que** la suspension de matière fibreuse parvient, sous un jet large, entre les deux surfaces convergentes (1, 2) et présente alors une vitesse qui correspond à celle de l'une de ces surfaces (1, 2) avec un écart.

3. Procédé selon la revendication 1 ou 2, **caractérisé en ce que** dans la suspension entre les surfaces convergentes règne une pression d'au moins 0,01 bar qui est appliquée par la tension de tamis d'une surface formée par un tamis relâché en flexion.

4. Procédé selon la revendication 1, 2 ou 3, **caractérisé en ce que** la vitesse relative est au moins de 18 m/mn.

5. Procédé selon la revendication 1, 2, 3 ou 4, **caractérisé en ce que** la vitesse relative est au moins de 50 m/mn.

6. Procédé selon l'une des revendications précédentes, **caractérisé en ce que** l'une des vitesses convergentes (1, 2), vue dans le sens de passage de l'autre surface convergente (2, 1), est à l'arrêt.

7. Procédé selon l'une des revendications précédentes, **caractérisé en ce que** l'une des surfaces convergentes (1, 2) est lisse et l'autre présente une surface qui augmente la force de friction.

8. Procédé selon l'une des revendications précédentes, **caractérisé en ce que** les deux surfaces convergentes (1, 2) oscillent l'une par rapport à l'autre au moins sur une partie de la zone qui conduit la suspension.

9. Procédé selon la revendication 8, **caractérisé en ce que** les deux surfaces convergentes (1, 2) oscillent l'une par rapport à l'autre en plusieurs emplacements de la zone qui conduit la suspension.

10. Procédé selon l'une des revendications précédentes, **caractérisé en ce que** l'une des deux surfaces convergentes (1, 2) est une surface courbée extérieure et l'autre, une surface courbée intérieure.

11. Procédé selon l'une des revendications 1 à 9, **caractérisé en ce que** l'une des deux surfaces convergentes (1, 2) est courbée et l'autre est plane.

12. Dispositif de déshydratation pour la mise en oeuvre du procédé selon la revendication 10, qui comporte deux surfaces convergentes qui se déplacent l'une par rapport à l'autre à une vitesse relative, ainsi que des moyens d'introduction d'une suspension (S) à déshydrater, en tant que couche entre les surfaces convergentes, l'une des deux surfaces convergentes (1, 2) étant une surface courbée extérieure et l'autre une surface courbée intérieure qui est pourvue d'un cylindre (4) qui peut être entraîné en rotation et dont la paroi forme la surface courbée intérieure et qui présente des ouvertures (5), **caractérisé en ce que** le dispositif de déshydratation est pourvu d'un tamis (6) passant sur une partie de la circonférence de ce cylindre (4) et qui forme la surface courbée extérieure (1'), la couche en suspension étant déshydratée vers les deux côtés.

13. Dispositif de déshydratation selon la revendication 12, **caractérisé en ce que** les ouvertures (5) mènent à l'intérieur du cylindre (4).

14. Dispositif de déshydratation selon la revendication 12, **caractérisé en ce que** les ouvertures (5) ne mènent pas à l'intérieur du cylindre, mais sont borgnes.

15. Dispositif de déshydratation selon la revendication 12, **caractérisé en ce que** le tamis (6) est relâché en flexion.

16. Dispositif de déshydratation selon la revendication 12, **caractérisé en ce que** le tamis (6) est rigide en flexion.

17. Dispositif de déshydratation selon la revendication 15 ou 16, **caractérisé en ce que** le tamis (6), vu dans le sens de rotation du cylindre, est fixe.

18. Dispositif de déshydratation selon la revendication 17, **caractérisé en ce que** le tamis est divisé **en ce que**, vu dans le sens de passage, il est constitué d'au moins deux zones, et **en ce que** ces zones peuvent présenter des courbures différentes et/ou des tensions différentes du tamis.

19. Dispositif de déshydratation selon la revendication 18, **caractérisé en ce que** la ligne de division qui sépare les deux zones est déplaçable.

20. Dispositif de déshydratation selon la revendication 16, **caractérisé en ce que** le tamis (6) dans le dispositif de déshydratation est fixé par une articulation (14), de manière à pouvoir pivoter par rapport au cylindre (4).

21. Dispositif de déshydratation selon la revendication 20, **caractérisé en ce que** le tamis (6) est pressé contre le cylindre (4) avec une force réglable.

22. Dispositif de déshydratation selon la revendication 15, 20 ou 21, **caractérisé en ce que** le tamis (6) est constitué d'au moins deux parties reliées entre elles par des articulations.

23. Dispositif de déshydratation selon l'une des revendications 17 à 22, **caractérisé en ce que** le tamis (6) présente des ouvertures (7) qui sont différentes dans différentes zones du tamis, vues dans le sens de rotation du cylindre.

24. Dispositif de déshydratation pour la mise en oeuvre du procédé selon la revendication 10, qui comporte deux surfaces convergentes qui se déplacent l'une par rapport à l'autre à une vitesse relative, ainsi que des moyens d'introduction d'une suspension (S) à déshydrater, en tant que couche entre les surfaces convergentes, l'une des deux surfaces convergentes (1, 2) étant une surface courbée extérieure et l'autre une surface courbée intérieure qui est pourvue d'un cylindre (4) dont la paroi forme la surface courbée intérieure et qui présente des ouvertures (5), **caractérisé en ce que** le cylindre (4) n'est pas rotatif, et **en ce que** le dispositif de déshydratation est pourvu d'un tamis sans fin relâché en flexion qui passe sur une partie du périmètre de ce cylindre (4), qui forme la surface courbée extérieure et qui est déplaçable dans la direction périphérique du cylindre, la couche de suspension étant déshydratée vers les deux côtés.

25. Dispositif de déshydratation pour la mise en oeuvre du procédé selon la revendication 10, qui comporte deux surfaces convergentes qui se déplacent l'une par rapport à l'autre à une vitesse relative, ainsi que des moyens d'introduction d'une suspension (S) à déshydrater, en tant que couche entre les surfaces convergentes, l'une des deux surfaces convergentes (1, 2) étant une surface courbée extérieure et l'autre, une surface courbée intérieure, et dans lequel la surface courbée extérieure est formée par un tamis sans fin qui peut être entraîné en rotation, **caractérisé en ce que** la surface courbée intérieure est formée par un sabot courbé (11) immobile qui présente des ouvertures, la couche de suspension étant déshydratée vers les deux côtés.

26. Dispositif de déshydratation selon la revendication 24 ou 25, **caractérisé en ce que** l'une des surfaces courbées convergentes est pressée à l'aide d'un rouleau presseur (12) ou d'un sabot presseur contre l'autre surface convergente.

27. Dispositif de déshydratation selon la revendication 26, **caractérisé en ce que** le rouleau presseur (10) possède une surface en feutre.

28. Dispositif de déshydratation selon la revendication 26 ou 27, **caractérisé en ce que** le robot presseur (12) présente, à la surface de contact avec la surface convergente (1, 2), une vitesse périphérique qui, par rapport à la surface convergente avec laquelle elle est en contact, est dirigée à l'encontre de son mouvement.

29. Dispositif de déshydratation selon l'une des revendications 12 à 28, **caractérisé en ce que** la suspension (S) à déshydrater est injectée à l'aide d'une caisse de tête (3) dans la zone des surfaces courbées, sous la forme d'un jet large.

30. Dispositif de déshydratation selon l'une des revendications 12 à 28, **caractérisé en ce que** la suspension (S) à déshydrater est pré-déshydratée par un tamis arqué monté en amont, et parvient ensuite dans la fente formée entre les surfaces convergentes.

31. Dispositif de déshydratation selon l'une des revendications 12 à 30, **caractérisé en ce qu'**il est prévu au moins un dispositif de pulsation (23) qui produit des impulsions de pression oscillantes, sur au moins l'une des surfaces convergentes.
